# EUROPÄISCHE PATENTSCHRIFT

(11) **EP 0 268 991 B1**
(45) Veröffentlichungstag und Bekanntmachung des Hinweises auf die Patenterteilung: **27.03.1991**
(21) Anmeldenummer: 87117023.9
(22) Anmeldetag: 19.11.1987
(51) Int. Cl.: B28C 9/00

(54) **Vorrichtung zur Herstellung gebrauchsfertiger Mischungen aus in einem Silo bereitgehaltenem Schüttgut**
Device for making mixtures ready to be used from bulk goods kept ready in a silo
Dispositif de fabrication de mélanges prêts à l'emploi à partir des marchandises en vrac chargées dans un silo

(30) Priorität: 28.11.1986 DE 3640766
(43) Veröffentlichungstag der Anmeldung: 01.06.1988
(73) Patentinhaber: Maschinen- und Apparatebau August Tepe GmbH, D-49377 Vechta (DE)
(72) Erfinder: Tepe, August, D-2848 Vechta 1 (DE)
(74) Vertreter: Eisenführ, Speiser & Partner

(56) Entgegenhaltungen:
- EP-A- 0 040 708
- EP-A- 0 093 473
- CH-A- 339 550
- DE-A- 3 013 280
- DE-C- 660 006
- FR-A- 955 060
- LU-A- 85 282
- US-A- 3 967 815
- US-A- 4 427 297

## Beschreibung

Die Erfindung betrifft eine Vorrichtung zur Herstellung gebrauchsfertiger Mischungen aus Schüttgut, wie z.B. Zement und Sand, mit einem Silo für mobilen Einsatz mit mehreren Kammern zur separaten Aufnahme des verschiedenen Schüttguts, einem Siloauslauf pro Kammer, einer Dosiereinrichtung an jedem Siloauslauf zum dosierten Austrag des Schüttguts, wobei eine Austragsöffnung jeder Dosiereinrichtung an die zugeordnete Eingabeöffnung einer mit einem Mischantrieb versehenen Mischeinrichtung anschließbar ist.

Aus der EP-A-0 093 473 ist eine derartige Vorrichtung bekannt, bei der die Dosiereinrichtungen als Förderschnecken ausgebildet sind, deren Achsen quer zur Längsrichtung der Silos verlaufen, so daß die Förderschnecken das Schüttgut bei aufrechtstehendem Silo in etwa horizontaler Richtung aus den Kammern austragen. Die Förderschnecken sind mit je einem Förderantrieb verbunden, und eine der Förderschnecken ist axial mit einer Mischeinrichtung gekoppelt, so daß der Förderantrieb dieser Förderschnecke mit dem Mischantrieb identisch ist. Dies hat zur Folge, daß die Dosierung einer der beiden Komponenten und die Mischung der beiden Komponenten nicht unabhängig voneinander einstellbar ist. Außerdem lastet bei dieser bekannten Vorrichtung das gesamte Gewicht der über den Dosiereinrichtungen stehenden Schüttgutsäulen auf den querliegenden Achsen der Förderschnecken, wobei sich der resultierende Druck über die Achsen der Förderschnecken auf die Achslager überträgt, die dadurch einem größeren Verschleiß unterliegen. Schließlich weisen die Dosiereinrichtungen unterhalb der Siloausläufe eine relativ große Bauhöhe auf; da die Silos in gefülltem Zustand auf Fahrzeugen liegend transportiert werden und die gesamte Größe der Silos daher begrenzt ist, geht die Bauhöhe der Dosiereinrichtungen zu Lasten des Füllvolumens der Silos.

Aus der US-A-4 427 297 sind mehrere nebeneinander angeordnete Silos bekannt, die je eine als Zellenradschleuse ausgebildete Dosiereinrichtung aufweisen, welche unter den Siloausläufen je eine quer zur Längsrichtung des Silos liegende Radkammer, und in jeder Radkammer ein Zellenrad besitzt. Die Zellenräder in den Radkammern sitzen auf Wellen, welche in Längsrichtung durch die Silokammern hindurchgeführt sind und an entsprechende Zellenradantriebe auf den Silokammern angeschlossen sind. Die Zellenrad-Wellen sind auf diese Weise vollständig von Schüttgut umgeben und werden durch Reibung entsprechend abgebremst, ggfs. durch das Schüttgut auch unsymmetrisch belastet.

Aufgabe der Erfindung ist es daher, eine Vorrichtung der eingangs genannten Art derart weiterzubilden, daß sie - bei verringerter Bauhöhe der Dosiereinrichtungen - zuverlässiger und störunanfälliger arbeitet und die Abgabe der Schüttgut-Komponenten unabhängig von der Mischergeschwindigkeit zuläßt.

Diese Aufgabe wird bei der Vorrichtung der eingangs genannten Art erfindungsgemäß dadurch gelöst, daß die Dosiereinrichtungen als Zellenradschleusen ausgebildet sind, welche unter den Siloausläufen je eine quer zur Längsrichtung des Silos liegende Radkammer und in jeder Radkammer ein Zellenrad aufweisen, das mittels eines in Längsrichtung des Silos gelagerten und aus der Radkammer herausgeführten Wellenstumpfes von je einem Zellenradantrieb mit einstellbarer Drehzahl antreibbar ist.

Die Vorteile der Erfindung liegen insbesondere darin, daß die Schüttgutsäulen auf die in Längsrichtung des Silos ausgerichteten Wellenstümpfe keine unerwünschten Kräfte ausüben. Eine starke Beanspruchung der Achslager der Dosiereinrichtungen wird somit vermieden. Außerdem kann durch die flache Bauhöhe der als Zellenradschleusen ausgebildeten Dosiereinrichtungen das Volumen der Silokammern bei gleichen Gesamtabmessungen entsprechend vergrößert werden. Schließlich besitzt die erfindungsgemäße Vorrichtung je einen unabhängigen Zellenradantrieb und für die Mischvorrichtung einen unabhängigen Mischantrieb, so daß die Mengenabgabe der verschiedenen Schüttgut-Komponenten unabhängig voneinander und unabhängig von der Mischergeschwindigkeit vorgenommen werden kann.

Das aus dem Siloauslauf austretende Schüttgut gelangt in einem fortlaufenden Strom in die Dosiereinrichtungen und wird in dosierter Menge unmittelbar nach dem Austritt aus den Dosiereinrichtungen in die Mischeinrichtung eingegeben. Aus der Mischeinrichtung tritt nach entsprechender Durchmischung und einem Zusatz von Wasser gebrauchsfertiger Mörtel aus, der dann auf der Baustelle zur Weiterverarbeitung bereitsteht. Nach Aufstellen des gefüllten Mehrkammersilos auf der Baustelle und Installation der entsprechen-den Anschlüsse von Strom für die Antriebsmotoren der Dosiereinrichtungen und der Mischeinrichtung sowie der Zuleitung von Wasser zur Mischeinrichtung, ist die Vorrichtung betriebsbereit.

Durch die kompakte Bauweise können Dosiereinrichtung und Mischeinrichtung mit dem Baustellensilo verbunden bleiben, wenn das Silo, beispielsweise zum Nachfüllen, von einem Lastkraftwagen aufgenommen und abtransportiert wird. Unmittelbar nach erneuter Heranschaffung des wieder gefüllten Baustellensilos kann die Vorrichtung wieder in Betrieb genommen werden, um gebrauchsfertige Mischungen herzustellen.

Die als Zellenradschleusen ausgebildeten Dosiereinrichtungen können den aus dem Siloauslauf ständig austretenden Strom von Schüttgut in kleinere Teilmengen aufteilen, wobei jede Teilmenge dem Füllvolumen einer Zelle des Zellenrades entspricht. Je nach Drehgeschwindigkeit des Zellenrades wird deshalb in einer bestimmten Zeiteinheit eine bestimmte Menge dem Silo entnommen bzw. der Mischeinrichtung zugeführt. Eine Zellenradschleuse ist konstruktiv einfach und arbeitet verhältnismäßig betriebssicher. Die Dosierung ist relativ genau und kann durch die Abänderung der Drehzahl des Zellenrades auch ohne weiteres geändert werden. Die Zellenradschleuse bildet in vorteilhafter Weise gleichzeitig einen Verschluß des Siloauslaufs, denn ein Austragen des Siloinhaltes erfolgt nur dann, wenn das Zellenrad in der Radkammer umläuft.

Die Zellenradschleuse kann in baulich sehr einfacher Weise mit einem Siloauslauf verbunden werden. Dazu erhält der Siloauslauf einen Flansch, an den die Radkammer angeflanscht wird. In dem Siloauslauf ist ein die Radkammer bis auf einen Auslaufbereich abdeckendes Abdeckblech eingesetzt. Dieses Abdeckblech kann auch mit der Radkammer verbunden sein, so daß der Silobehälter selbst im wesentlichen unverändert bleibt und lediglich die Zellenradschleuse der Dosiereinrichtung zusammen mit dem Abdeckblech von außen an den Siloauslauf angeflanscht wird.

Jedes Zellenrad besteht aus einer Zentralscheibe und daran sternförmig angeordneten, hochkant stehenden Flachstäben. Zwei zueinander benachbarte Flachstäbe begrenzen jeweils eine Zelle, wobei die Kanten der hochstehenden Flachstäbe bei sich drehendem Zellenrad dicht an den oberen und unteren Wänden der Radkammer vorbeistreichen. Läuft eine Zelle unter dem Einlaufbereich im Abdeckblech durch, tritt aus dem Siloauslauf nachrutschendes Schüttgut in die Zelle ein und wird vom sich drehenden Zellenrad mitgenommen.

Zur Verbesserung der Mitnahmewirkung ist vorgesehen, daß jeder Flachstab im Ansetzbereich an der Zentralscheibe entgegen der Drehrichtung schräg verläuft und einen äußeren in Drehrichtung abgebogenen Abschnitt hat.

Die vom Zellenrad mitgenommenen Teilmengen des Schüttgutes können aus der Radkammer wieder herausfallen, da eine untere Verschlußplatte der Radkammer einen Auslaß hat, der mit einem Auslaßflansch ausgerüstet ist. Der Auslaßflansch dient der erleichterten Verbindung mit den als Zellenradschleusen ausgebildeten Dosiereinrichtungen nachgeschalteten weiteren Einrichtungen, wie beispielsweise der Mischeinrichtung.

Die in den Kammern des Baustellensilos befindlichen Schüttgüter müssen gleichmäßig aus dem Siloauslauf fallen können, damit eine gleichmäßige Beschickung der als Zellenradschleusen ausgebildeten Dosiereinrichtungen gewährleistet ist. Brückenbildungen im Schüttgut würden den gefordeten gleichmäßigen Nachlauf des Schüttgutes stören. Zur Vermeidung von Brückenbildungen ist bevorzugt an der Zentralscheibe jedes Zellenrades wenigstens ein in den Silobehälter vorstehender Rührfinger angeordnet. Während des Betriebs der Dosiereinrichtungen drehen sich die Rührfinger mit dem Zellenrad, so daß in dem Bereich des Siloauslaufs nachrutschendes Schüttgut ständig aufgelockert wird und im gleichmäßigen Strom in die Zellenradschleuse eintreten kann.

Die den Dosiereinrichtungen nachgeschaltete Mischeinrichtung weist Einläufe auf, die mittels entsprechender Flansche mit den Auslaufflanschen der Dosiereinrichtung verbindbar sind. Die Verbindung mit Flanschen ist ausreichend fest, so daß auf besondere Halterungen zum Anbringen der Mischeinrichtung an dem Silo verzichtet werden kann.

Vorzugsweise weist die Mischeinrichtung ein etwa waagerecht unter den Auslaufflanschen hängendes Rohrgehäuse auf, in dem eine von dem Mischerantrieb angetriebene Welle verläuft, wobei die Welle in den mit den Einläufen der Mischeinrichtung korrespondierenden Abschnitten mit Schneckenflügeln besetzt ist und im sich daran anschließenden Abschnitt etwa radial abstehende Mischflügel hat.

Die Mischeinrichtung ist dadurch baulich sehr einfach und betriebssicher. Die Schneckenflügel befördern die aus den Ausläufen der Dosiereinrichtungen austretenden Schüttgutmengen in den Durchmischungsbereich. Die Mischflügel bewirken eine intensive Durchmischung. Dabei kann z.B. dann, wenn Mörtelmischungen hergestellt werden sollen, auch noch das benötigte Wasser zugesetzt werden.

Die fertige Mischung kann aus der Mischeinrichtung austreten, da das Rohrgehäuse an dem stirnseitigen Ende, welches dem Abschnitt der Welle mit den Mischflügeln entspricht, einen Endauslauf hat.

Mit besonderem Vorteil ist vorgesehen, daß jeder Mischflügel aus paarweise nebeneinander von der Welle radial abstehenden Laschen besteht, die jeweils an den freien Enden durch eine Brückenlasche miteinander verbunden sind. Jede Lasche ist mit einem Anstellwinkel schräg auf die Welle gesetzt, wodurch bei den Umdrehungen der Welle auch eine Beförderung der herzustellenden Mischung in Längsrichtung des Rohrgehäuses der Mischeinrichtung erfolgt. Außerdem ist jede Brückenlasche mit einem Neigungswinkel zwischen die Laschen gesetzt, wodurch die Durchmischung der Mischungsbestandteile intensiver wird.

Die Mischflügel sind in Längsrichtung der Welle versetzt angeordnet, was ebenfalls zur verbesserten Durchmischung beiträgt.

An ihrem dem Endauslaß des Rohrgehäuses abgekehrten Ende weist die Mischeinrichtung den Mischer-Antriebsmotor mit zugeordnetem Getriebe für die Welle auf. Antriebsmotor und Getriebe bilden bevorzugt eine bauliche Einheit, die mit besonderem Vorteil an einem Stirnende des Rohrgehäuses abklappbar angelenkt ist. Dadurch wird die Reinigung der Mischeinrichtung erleichtert. Nach Abklappen der aus Antriebsmotor und Getriebe gebildeten Einheit kann die Mischeinrichtung, insbesondere das Rohrgehäuse, mit Wasser ausgespritzt und dadurch einfach gereinigt werden.

Die Welle mit den Schneckenflügeln und den Mischflügeln ist in das Rohrgehäuse einsteckbar und ist bei an das Rohrgehäuse angeklapptem Antriebsmotor mit dem Getriebe kraftschlüssig verbunden, da das Getriebe abtriebsseitig eine mit dem antriebsseitigen Ende der Welle in Wirkverbindung bringbare Steckkupplung aufweist. Am dem Antrieb gegenüberliegenden Ende weist das Rohrgehäuse mit besonderem Vorteil ein abnehmbares Lagerschild auf, in welchem das zugeordnete Ende der Welle gelagert ist. Nach Abnehmen des Lagerschildes kann die Welle aus dem Rohrgehäuse gezogen werden, wodurch die Reinigung und das Spülen von Rohrgehäuse und Welle erleichtert ist.

Um während des Mischbetriebes eine Abdichtung zwischen der abklappbaren Antriebseinheit und dem Rohrgehäuse zu erreichen, weist das Getriebe abtriebsseitig einen Dichtflansch auf und hat das Rohrgehäuse am den Dichtflansch zugekehrten Ende ein elastisches Dichtelement. Die Antriebseinheit kann nach ihrem Anklappen an das Rohrgehäuse durch entsprechende Spannelemente, Verschlüsse oder dergleichen, verriegelt werden, so daß sich der Dichtflansch an das elastische Dichtelement des Rohrgehäuses anpreßt.

Ein Ausführungsbeispiel der Erfindung, aus dem sich weitere erfinderische Merkmale ergeben, ist in der Zeichnung dargestellt. Es zeigen:
- Fig. 1: eine schematische Seitenansicht eines aufgestellten Silos mit Dosiereinrichtungen und Mischeinrichtung,
- Fig. 2: Siloausläufe des Silos gemäß Fig. 1 im Schnitt mit angesetzten Dosiereinrichtungen und der Mischeinrichtung,
- Fig. 3: eine schematische Draufsicht auf eine Radkammer einer Dosiereinrichtung.

In Fig. 1 ist ein Baustellensilo 1 in schematischer Seitenansicht dargestellt. Es besteht aus einer Außenkammer 2 und darin eingesetzter Innenkammer 3. An der Unterseite weisen die Kammern 2,3 Ausläufe 4,5 auf, aus denen das in den Kammern 2,3 gespeicherte Schüttgut auslaufen kann. An die freien Enden der Ausläufe 4,5 ist je eine Dosiereinrichtung 6,7 angeschlossen. Jede Dosiereinrichtung weist einen Auslaß 8,9 auf. An die Auslässe 8,9 sind Einläufe 10,11 einer Mischeinrichtung angeschlossen, die ein Rohrgehäuse 13 hat, in welchem die aus dem Silo dosiert entnommenen Schüttgutbestandteile gemischt werden, wenn im Rohrgehäuse 13 befindliche mechanisch bewegbare Mischerelemente mittels eine aus Getriebe 37 und Motor 36 bestehenden Mischerantriebs bewegt werden.

Die Dosiereinrichtungen und die Mischeinrichtung werden nachfolgend unter Bezugnahme auf Fig. 2 näher erläutert. Fig. 2 zeigt eine schematische Schnittansicht der Siloausläufe 4,5. Jeder Siloauslauf ist am freien Ende mit einem Auslaufflansch 16,17 ausgerüstet. Jeder Auslaufflansch dient zum Anflanschen einer Dosiereinrichtung 6,7 (Fig. 1) an den jeweiligen Siloauslauf. Da die Dosiereinrichtungen 6,7 identisch ausgebildet sind, wird der Aufbau und die Funktionsweise der Dosiereinrichtungen nachstehend am Ausführungsbeispiel der dem Siloauslauf 4 zugeordneten Dosiereinrichtung 7, die hier auf der rechten Seite der Zeichnung sichtbar ist, beschrieben.

Die Dosiereinrichtung 7 des Siloauslaufs 4 besteht aus einer Zellenradschleuse, die eine vor den Auslaufflansch 17 des Siloauslaufes 4 flanschbare Radkammer 18 umfaßt, in der ein Zellenrad 19 drehbar angeordnet ist. In dem Siloauslauf 4 ist ein die Radkammer 18 bis auf einen Einlaufbereich 20 abdeckendes Abdeckblech 21 angeordnet. Jedes Zellenrad 19 besteht aus einer Zentalscheibe 22 und daran sternförmig angeordneten, hochkant stehenden Flachstäben 23. Im Bereich über der Zentralscheibe weist das Abdeckblech 21 die Form eines in den Siloauslauf hineinstehenden Kegels auf. Eine untere Verschlußplatte 25 der Radkammer 18 ist mit einem Lager 24 für die Zentralscheibe 22 ausgerüstet, so daß ein an der Abtriebsseite eines unter die Verschlußplatte 25 flanschbaren Getriebes 26 befindlicher Wellenstumpf 27 die Zentralscheibe und damit das Zellenrad 19 drehen kann. Mit 28 ist ein für den Antrieb des Zellenrades vorgesehener Elektromotor bezeichnet.

Die Verschlußplatte 25 der Radkammer 18 weist den Auslaß 9 auf, der am freien Ende mit einem Auslaßflansch ausgerüstet ist.

Der Einlauf 11 der Mischeinrichtung 12 (Fig. 1) ist mit einem entsprechenden Flansch an den Auslaßflansch 29 des Auslasses 9 der Dosiereinrichtung 7 gesetzt.

Der zweite Auslauf 5 des Silos ist mit einer baugleichen Dosiereinrichtung ausgerüstet und wird hier nicht näher beschrieben. Der Auslaß 8 dieser Dosiereinrichtung des Auslaufes 5 ist ebenfalls mit einem Einlauf 10 der Mischeinrichtung 12 verbunden.

Das Rohrgehäuse der Mischeinrichtung ist mit 13 bezeichnet. In dem Rohrgehäuse 13 verläuft eine drehgetriebene Welle, die in dem mit den Einläufen 10,11 korrespondierenden Abschnitt mit Schneckenflügeln besetzt ist und in einem sich daran anschließenden Abschnitt etwa radial abstehende Mischflügel 32 hat. Am Stirnende, das dem freien Ende des Abschnittes mit den Mischflügeln 32 entspricht, hat das Rohrgehäuse einen Endauslaß 33.

Jeder Mischflügel besteht aus paarweise nebeneinander von der Welle radial abstehenden Laschen 34, die jeweils an den freien Enden durch eine parallel zur Längsachse der Welle ausgerichtete Brückenlasche 35 miteinander verbunden sind. Wie Fig. 2 zeigt, ist jede Lasche 34 mit einem Anstellwinkel schräg auf die Welle 30 gesetzt. Jede Brückenlasche 35 ist mit einem bestimmten Neigungswinkel zwischen die Laschen 34 gesetzt. Außerdem sind die Mischflügel in Längsrichtung der Welle versetzt angeordnet.

Ein Antriebsmotor 36 bildet mit seinem Getriebe 37 für die Welle einen an einem Stirnende des Rohrgehäuses 13 abklappbar angelenkten Mischerantrieb. Der Klappmechanismus ist hier nicht weiter dargestellt, kann jedoch als einfaches Scharnier ausgebildet sein. Das Getriebe 37 weist abtriebsseitig eine mit dem antriebsseitigen Ende der Welle 30 in Wirkverbindung bringbare Steckkupplung auf. Weiterhin hat das Getriebe 37 abtriebsseitig einen Dichtflansch 39. Das Rohrgehäuse 13 weist an seinem dem Dichtflansch 39 zugekehrten Ende ein elastisches Dichtelement 40 auf, mit dem der Dichtflansch 39 des Getriebes zur Anlage kommt.

In Fig. 3 ist zur Verdeutlichung der Ausbildung der Dosiereinrichtung 7 eine Draufsicht auf eine oben offene Radkammer 18 der Dosiereinrichtung 7 dargestellt. Durch die auf der rechten Seite bogenförmig gewölbte gestrichelte Doppellinie wird der Rand 41 eines zusätzlichen Abdeckbleches angedeutet, der den Einlaufbereich in die Dosiereinrichtung 7 begrenzt. Die Zentralscheibe 22, die auf dem Wellenstumpf 27 sitzt, trägt die sternförmig angeordneten hoch kantstehenden Flachstäbe 23. Jeder Flachstab ist im Ansetzbereich an der Zentralscheibe entgegen der Drehrichtung schräg ausgerichtet und hat einen äußeren, in Drehrichtung abgebogenen Abschnitt. Diese unter der Zentralscheibe 22 vorstehenden Abschnitte der Flachstäbe begrenzen eine Zelle mit konstantem Volumen. Jede Zelle zwischen zwei den Einlaufbereich passierenden Flachstäben 23 wird mit aus dem Silo nachlaufendem Schüttgut gefüllt. Der Schüttgutstrom aus dem Silo wird dadurch fortlaufend in gleiche Teilmengen zerlegt. Die Teilmengen fallen nacheinander in den Auslaß 9 und gelangen, wie vorbeschreiben, zur weiteren Verarbeitung in die Mischeinrichtung

## Patentansprüche

1. Vorrichtung zur Herstellung gebrauchsfertiger Mischungen aus Schüttgut, wie z.B. Zement und Sand, mit
a) einem Silo (1) für mobilen Einsatz mit mehreren Kammern (2, 3) zur separaten Aufnahme des verschiedenen Schüttguts,
b) einem Siloauslauf (4, 5) pro Kammer (2, 3),
c) einer Dosiereinrichtung (6, 7) an jedem Siloauslauf zum dosierten Austrag des Schüttguts,
d) wobei eine Austragsöffnung (8, 9) jeder Dosiereinrichtung an die zugeordnete Eingabeöffnung (10, 11) einer mit einem Mischantrieb (36, 37) versehenen Mischeinrichtung (12) anschließbar ist,
dadurch gekennzeichnet, daß
e) die Dosiereinrichtungen (6, 7) als Zellenradschleusen ausgebildet sind, welche
f) unter den Siloausläufen (4, 5) je eine quer zur Längsrichtung des Silos liegende Radkammer (18) und
g) in jeder Radkammer (18) ein Zellenrad (19) aufweisen, das mittels eines in Längsrichtung des Silos (1) gelagerten und aus der Radkammer (18) herausgeführten Wellenstumpfes (27) von je einem Zellenradantrieb (26, 28) mit einstellbarer Drehzahl antreibbar ist.

2. Vorrichtung nach Anspruch 1, dadurch gekennzeichnet, daß in dem Siloauslauf (4,5) ein die Radkammer (18) bis auf einen Einlaufbereich (20) abdeckendes Abdeckblech (21) eingesetzt ist.

3. Vorrichtung nach einem der Ansprüche 1 oder 2, dadurch gekennzeichnet, daß jedes Zellenrad (19) aus einer Zentralscheibe (22) und daran sternförmig angeordneten, hochkant stehenden Flachstäben (23) besteht.

4. Vorrichtung nach Anspruch 3, dadurch gekennzeichnet, daß jeder Flachstab (23) im Ansetzbereich an der Zentralscheibe (22) entgegen der Drehrichtung schräg verläuft und einen äußeren in Drehrichtung abgebogenen Abschnitt hat.

5. Vorrichtung nach einem der vorhergehenden Ansprüche, insbesondere nach Anspruch 3, dadurch gekennzeichnet, daß eine untere Verschlußplatte (25) der Radkammer (18) einen Auslaß (9) hat, der mit einem Auslaßflansch (29) ausgerüstet ist.

6. Vorrichtung nach einem der vorhergehenden Ansprüche, dadurch gekennzeichnet, daß an der Zentralscheibe (22) wenigstens ein in den Siloauslauf (4,5) vorstehender Rührfinger angeordnet ist.

7. Vorrichtung nach einem der vorstehenden Ansprüche, dadurch gekennzeichnet, daß die Mischeinrichtung (12) ein etwa waagerecht unter den Auslaßflanschen (29) hängendes Rohrgehäuse (13) aufweist, daß in dem Rohrgehäuse (13) eine von dem Mischerantrieb (36,37) angetriebene Welle (30) verläuft und daß die Welle (30) in dem mit den Einläufen (10,11) der Mischeinrichtung (12) korrespondierenden Abschnitt mit Schneckenflügeln (31) besetzt ist und im sich daran anschließenden Abschnitt etwa radial abstehende Mischflügel (32) hat.

8. Vorrichtung nach Anspruch 7, dadurch gekennzeichnet, daß das Rohrgehäuse (13) am Ende des Abschnittes mit Mischflügeln (32) einen Endauslaß (33) hat.

9. Vorrichtung nach Anspruch 7 und 8, dadurch gekennzeichnet, daß jeder Mischflügel (32) aus paarweise nebeneinander von der Welle (30) radial abstehenden Laschen (34) besteht, die jeweils an den freien Enden durch eine Brückenlasche (35) miteinander verbunden sind.

10. Vorrichtung nach einem der Ansprüche 7 bis 9, dadurch gekennzeichnet, daß die Mischflügel (32) in Längsrichtung der Welle (30) versetzt angeordnet sind.

11. Vorrichtung nach einem der Ansprüche 6 bis 10, dadurch gekennzeichnet, daß der Antriebsmotor (36) mit seinem Getriebe (37) für die Welle (30) eine an einem Stirnende des Rohrgehäuses (13) abklappbar angelenkte Einheit bildet.

12. Vorrichtung nach Anspruch 11, dadurch gekennzeichnet, daß das Getriebe (37) abtriebsseitig eine mit dem antriebsseitigen Ende der Welle (30) in Wirkverbindung bringbare Steckkupplung (38) aufweist.

13. Vorrichtung nach einem der Ansprüche 11 und 12, dadurch gekennzeichnet, daß das Getriebe (37) abtriebsseitig einen Dichtflansch (39) aufweist und daß das Rohrgehäuse (13) am dem Dichtflansch (39) zugekehrten Ende ein elastisches Dichtelement (40) hat.

## Claims

1. A device for the manufacture of ready-to-use mixtures of loose material, such as cement and sand, for example, having
a) a silo (1) for mobile use with several chambers (2, 3) for separately containing the various loose materials,
b) one silo outlet (4, 5) for each chamber (2, 3),
c) one metering appliance (6, 7) at each silo outlet for the metered discharge of the loose material,
d) with it being possible to connect one discharge opening (8, 9) of each metering appliance to the associated inlet opening (10, 11) of a mixing appliance (12) provided with a mixing drive (36, 37),
characterised in that
e) the metering appliances (6, 7) are constructed as vane wheel sluices, which
f) under the silo outlets (4, 5) each comprises a wheel chamber (18) at right angles to the longitudinal direction of the silo and
g) in each wheel chamber (18) comprise a vane wheel (19), which can be driven at variable rotational speed by means of a shaft butt (27) of a respective vane wheel drive (26, 28) which is supported in the longitudinal direction of the silo (1) and guided out of the wheel chamber (18).

2. A device according to Claim 1,
characterised in that a cover plate (21) covering the wheel chamber (18) right up to an inlet region (20) is inserted in the silo outlet (4, 5).

3. A device according to one of Claims 1 or 2,
characterised in that each vane wheel (19) consists of a central disk (22) and flat bars (23) which are on edge and are disposed in a star shape around said disk.

4. A device according to Claim 3,
characterised in that in the region where it is attached to the central disk (22), each flat bar (23) extends diagonally contrary to the direction of rotation and has an outer section which is bent in the direction of rotation.

5. A device according to one of the preceding Claims, especially Claim 3,
characterised in that a lower locking plate (25) of the wheel chamber (18) has an outlet (9), which is fitted with an outlet flange (29).

6. A device according to one of the preceding Claims,
characterised in that on the central disk (22) there is disposed at least one agitator finger projecting into the silo outlet (4, 5).

7. A device according to one of the preceding Claims,
characterised in that the mixing appliance (12) comprises a tubular housing (13) which is suspended approximately horizontally beneath the outlet flanges (29),
in that in the tubular housing (13) there extends a shaft (30) which is driven by the mixer drive (36, 37),
and in that the shaft (30) is covered with worm blades (31) in the section corresponding with the inlets (10, 11) of the mixing appliance (12) and has stirring paddles (32) which project roughly radially in the section connected thereto.

8. A device according to Claim 7,
characterised in that the tubular housing (13) has a delivery end (33) at the end of the section having stirring paddles (32).

9. A device according to Claim 7 and 8,
characterised in that each stirring paddle (32) consists of side plates (34) which project radially from the shaft (30) next to one another in pairs and are respectively connected to one another at the free ends by a bridge plate (35).

10. A device according to one of Claims 7 to 9,
characterised in that the stirring paddles (32) are staggered in the longitudinal direction of the shaft (30).

11. A device according to one of Claims 6 to 10,
characterised in that the drive motor (36) with its gear unit (37) for the shaft (30) forms a unit which is tiltably hinged to a front end of the tubular housing (13).

12. A device according to Claim 11,
characterised in that on the driven side the gear unit (37) comprises a plug connection (38) which can be brought into operative connection with the drive end of the shaft (30).

13. A device according to one of Claims 11 and 12,
characterised in that the gear unit (37) comprises a sealing flange (39) on the driven side and
in that the tubular housing (13) has an elastic sealing member (40) on the end nearer to the gasket (39).

## Revendications

1. Dispositif pour la fabrication de mélanges prêts à l'emploi, à partir de produits en vrac, tels que par exemple du ciment et du sable, comportant
a) un silo (1) pour une utilisation mobile sur site, avec plusieurs chambres (2,3) destinées à recevoir séparément les différents produits en vrac,
b) une ouverture de décharge de silo (4,5) par chambre (2,3),
c) un dispositif de dosage (6,7) sur chaque ouverture de décharge de silo, destiné à assurer une distribution dosée du produit en vrac,
d) une ouverture de sortie (8,9) de chaque dispositif de dosage pouvant être raccordée à une ouverture d'entrée associée (10,11), d'un mélangeur (12) équipé d'un entrainement de mélangeur (36,37),
dispositif caractérisé en ce que
e) les dispositifs de dosage (6,7) sont réalisés sous la forme de sas à roues à alvéoles, qui,
f) sous les ouvertures de décharge de silo (4,5), comportent chacun une chambre de roue (18) disposée transversalement par rapport à la direction longitudinale du silo, et,
g) dans chacune des chambres de roue (18), comportent une roue à alvéoles (19) qui chacune peut être entraînée avec une vitesse de rotation réglable, par un entrainement de roue à alvéoles (26,28), au moyen d'un tourillon (27) orienté dans la direction longitudinale du silo (1) et sortant de la chambre de roue (18).

2. Dispositif selon la revendication 1, caractérisé en ce qu'une tôle de recouvrement (21) recouvrant la chambre de roue (18), exception faite d'une zone d'entrée (20), est montée dans l'ouverture de décharge de silo (4,5).

3. Dispositif selon l'une des revendications 1 ou 2, caractérisé en ce que chaque roue à alvéoles (19) se compose d'un disque central (22) sur lequel sont agencés, en étoile, des barreaux plats (23) disposés sur chant.

4. Dispositif selon la revendication 3, caractérisé en ce que chaque barreau plat (23) s'étend de manière inclinée à l'encontre du sens de rotation, dans sa zone de raccordement au disque central (22), et comporte un tronçon extérieur coudé dans la direction du sens de rotation.

5. Dispositif selon l'une des revendications précédentes, notamment selon la revendication 3, caractérisé en ce qu'une plaque de fermeture inférieure (25) de la chambre de roue (18), comporte une ouverture de sortie (9) équipée d'une bride d'ouverture de sortie (29).

6. Dispositif selon l'une des revendications précédentes, caractérisé en ce que sur le disque central (22), est agencé au moins un doigt de brassage en saillie vers l'intérieur de l'ouverture de décharge de silo (4,5).

7. Dispositif selon l'une des revendications précédentes, caractérisé en ce que le mélangeur (12) comporte un carter tubulaire (13) suspendu de manière sensiblement horizontale sous les brides d'ouvertures de sortie (29), en ce que dans le carter tubulaire (13) s'étend un arbre (30) entraîné par l'entrainement de mélangeur (36,37), et en ce que l'arbre (30) est équipé d'ailettes de vis sans fin (31) sur le tronçon correspondant aux entrées (10,11) du mélangeur (12), et comporte, sur le tronçon se raccordant au précédent, des ailettes de mélange (32) sensiblement en saillie radiale.

8. Dispositif selon la revendication 7, caractérisé en ce que le carter tubulaire (13) comporte une ouverture de sortie d'extrémité (33), au niveau de l'extrémité du tronçon équipé d'ailettes de mélange (32).

9. Dispositif selon la revendication 7 ou 8, caractérisé en ce que chaque ailette de mélange (32) est constituée par une paire de languettes (34) disposées côte à côte, en saillie radiale de l'arbre (30), et dont les extrémités libres sont reliées entre-elles au moyen d'une languette de liaison (35).

10. Dispositif selon l'une des revendications 7 à 9, caractérisé en ce que les ailettes de mélange (32) sont agencées de manière à être décalées mutuellement en direction longitudinale de l'arbre (30).

11. Dispositif selon l'une des revendications 6 à 10, caractérisé en ce que le moteur d'entrainement (36) avec sa boite de transmission (37) pour l'arbre (30), constitue un module articulé de manière rabattable sur l'une des extrémités frontales du carter tubulaire (13).

12. Dispositif selon la revendication 11, caractérisé en ce que la boite de transmission (37) comporte, côté sortie, un accouplement emmanchable (38) pouvant être amené en liaison active avec l'extrémité d'entrainement de l'arbre (30).

13. Dispositif selon l'une des revendications 11 et 12, caractérisé en ce que la boite de transmission (37) comporte, côté sortie, un flasque d'étanchéité (39), et en ce que le carter tubulaire (13) comporte un élément d'étanchéité élastique (40) à son extrémité adjacente au flasque d'étanchéité (39).
